# DEMANDE DE BREVET EUROPEEN

(11) **EP 0 942 229 A1**
(43) Date de publication de la demande: **15.09.1999**
(21) Numéro de dépôt: 99200618.9
(22) Date de dépôt: 03.03.1999
(51) Int. Cl.: F21V 21/02, F21S 3/04

(54) **Suspension de luminaire d'intérieur avec un cache pour cacher le point de fixation**

(30) Priorité: 10.03.1998 FR 9802906
(71) Demandeur: Koninklijke Philips Electronics N.V., 5621 BA Eindhoven (NL)
(72) Inventeur: Maisonneuve, Vincent, 75008 Paris (FR)
(74) Mandataire: Charpail, François

(57) **Abrégé**

Le cache est fait de deux demi coquilles (20, 30) identiques l'une à l'autre, munies de moyens d'accrochage (21, 22, 31, 32) pour s'accrocher l'une sur l'autre. Chaque demi coquille comporte deux évidements (23, 33, 123, 133), situés de telle façon que lorsque deux demi coquilles sont assemblées, deux évidements (23/123) ou (33/133) constituent ensemble une ouverture allongée au travers de laquelle un câble de suspension peut passer, plusieurs positions étant possibles.

## Description

La présente invention concerne un dispositif de suspension de luminaire d'intérieur comprenant au moins un lien de suspension à fixer en un point haut et un cache, dit cache piton, pour recouvrir et cacher le point de fixation, dispositif fait de deux demi coquilles, munies de moyens d'accrochage pour s'accrocher l'une sur l'autre, et comportant au moins un évidemment situé de telle façon que lorsque les deux demi coquilles sont assemblées, deux évidements de deux demi coquilles constituent ensemble une ouverture au travers de laquelle le lien peut passer.

Elle concerne en outre un luminaire.

Une suspension de luminaire selon le préambule ci-dessus est connue du document WO 96/21123 (KJERRUMGAARD). Selon ce document, le luminaire comprend un cache piton en deux moitiés, avec un système de clipsage des moitiés l'une sur l'autre, cache qui peut être placé autour du cordon d'alimentation après que ce dernier ait été fixé à une surface, par exemple un plafond.

Lorsque le luminaire n'est pas simplement suspendu par son cordon, l'art connu s'applique plus difficilement.

Pour résoudre ce problème, dans un dispositif comprenant au moins deux liens de suspension côte à côte associés à un même cache, les deux évidements assemblés constituent deux ouvertures propres à entourer chacune un des deux liens.

Des modes particuliers de réalisation apparaissent dans les revendications dépendantes 2 à 7.

Un luminaire comprend avantageusement un dispositif de suspension selon l'invention.

Ces aspects de l'invention ainsi que d'autres aspects plus détaillés apparaîtront plus clairement grâce à la description suivante d'un mode de réalisation constituant un exemple non limitatif.

La figure 1 représente en perspective, vu de dessus, un luminaire suspendu.

La figure 2 représente en perspective un étrier de fixation pour un tel luminaire.

La figure 3 représente en perspective un cache pour recouvrir et cacher l'étrier de fixation.

Le luminaire de la figure 1 est un luminaire d'intérieur par exemple équipé de tubes fluorescents. Il comprend un corps 10 constituant le luminaire proprement dit, et est suspendu par quatre liens 5A, 6A, 5B, 6B, par exemple des câbles métalliques, à fixer solidement en un point haut, par exemple à un plafond. Les deux liens de suspension 5A et 6A sont situés côte à côte avec un entraxe E et associés à un même cache (2030) ; il en est de même pour les deux liens 5B et 6B, à l'autre extrémité du luminaire. Deux étriers 1A et 1B permettent une fixation au plafond. Des caches pitons 2030 et 3020 sont prévus pour recouvrir et cacher les étriers de fixation.

L'étrier 1 de la figure 2, correspondant aux étriers 1A et 1B de la figure 1, est faite d'une tôle pliée et comprend deux orifices 2 et 3 dans une partie horizontale supérieure, pour le passage de vis de fixation. Dans une partie horizontale inférieure sont ménagés une première série de quatre trous 4 à 7 et une seconde série de quatre trous 8 à 11 (les références 5, 6, 9, 10 sont omises sur la figure pour simplifier), qui offrent la possibilité de placer un lien dans l'un des trous au choix, les différentes positions possibles étant indiquées par huit lignes en trait mixte dont deux sont référencées 12 et 13. Ceci procure sept possibilités d'entraxe E entre les deux liens 5A-6A ou 5B-6B, ce qui permet d'utiliser le même étrier pour n'importe quel luminaire. Bien entendu, on peut prévoir plus ou moins de trous. L'étrier sert aussi de support à un bornier non représenté.

Le cache de la figure 3, pour recouvrir et cacher les étriers de fixation, est fait de deux demi coquilles 20 et 30 identiques l'une à l'autre, munies de moyens d'accrochage 21, 22, 31, 32 pour s'accrocher l'une sur l'autre. Elles sont ici représentées séparées, la demi coquille 20 étant suggérée par un dessin en tirets de façon à laisser voir entièrement l'autre demi coquille. Elles peuvent être assemblées en les amenant l'une contre l'autre comme indiqué par les lignes en pointillé A. Des moyens d'accrochage mâles 31, 32 et femelles 22, 21 sont disposés dans une même demi coquille, symétriquement par rapport à un plan de symétrie transversal représenté en perspective avec la référence 200. Ainsi lorsque les deux demi coquilles sont assemblées, le moyen d'accrochage mâle 31 de la demi coquille 30 vient en prise avec le moyen d'accrochage femelle 121 de la demi coquille 20 et le tout forme une boîte ouverte sur une seule face, vers le haut. Des moyens d'accrochage hermaphrodites connus, non représentés, pourraient aussi être utilisés.

Le cache peut avoir toute forme désirée du point de vue esthétique. Par exemple celui de la figure 1 a ses extrémités arrondies alors que celui de la figure 3 a ses extrémités formant un dièdre. Les deux demi coquilles 20 et 30 pourraient aussi, dans certains cas, ne pas être identiques l'une à l'autre.

La demi coquille 30 comporte deux évidements 23, 33, et la demi coquille 20 comporte deux évidements 123, 133, situés de telle façon que lorsque les deux demi coquilles sont assemblées, deux évidements 23/123 ou 33/133 constituent ensemble une ouverture allongée au travers de laquelle un lien peut passer quelle que soit sa position, autrement dit quel que soit le trou utilisé dans l'étrier 1. Ainsi le même cache peut servir pour différents luminaires.

Les évidements peuvent aussi constituer des ouvertures multiples, comme indiqué en 230, de façon à offrir chacun plusieurs positions possibles pour le lien qui y passe.

## Revendications

1. Dispositif de suspension de luminaire d'intérieur comprenant au moins un lien de suspension à fixer en un point haut et un cache pour recouvrir et cacher le point de fixation, dispositif fait de deux demi coquilles, munies de moyens d'accrochage pour s'accrocher l'une sur l'autre, et comportant au moins un évidemment situé de telle façon que lorsque les deux demi coquilles sont assemblées, deux évidements de deux demi coquilles constituent ensemble une ouverture au travers de laquelle le lien peut passer, **caractérisé en ce que,** le dispositif comprenant au moins deux liens de suspension côte à côte associés à un même cache, les deux évidements assemblés constituent deux ouvertures propres à entourer chacune un des deux liens.

2. Dispositif selon la revendication 1, **caractérisé en ce qu**'il comprend un étrier de fixation dans laquelle sont ménagés une première série de trous et une seconde série de trous qui offrent la possibilité de placer un lien dans l'un des trous au choix.

3. Dispositif selon la revendication 2, **caractérisé en ce que** les deux évidements assemblés constituent deux ouvertures allongées de façon à autoriser chacune plusieurs positions pour le lien qui y passe.

4. Dispositif selon la revendication 2, **caractérisé en ce que** les deux évidements assemblés constituent des ouvertures multiples de façon à offrir chacun plusieurs positions possibles pour le lien qui y passe.

5. Dispositif selon la revendication 1, comprenant au moins deux fois deux liens de suspension côte à côte, **caractérisé en ce qu**'il comprend deux paires distinctes de demi coquilles propres à entourer chacune deux liens.

6. Dispositif selon la revendication 1, **caractérisé en ce que** des moyens d'accrochage mâles et femelles sont disposés symétriquement dans une demi coquille.

7. Dispositif selon la revendication 1, **caractérisé en ce que** les moyens d'accrochage sont hermaphrodites.

8. Luminaire **caractérisé en ce qu**'il comprend un dispositif de suspension selon l'une quelconque des revendications 1 à 7.
